# FASCICULE DE BREVET EUROPEEN

(11) **EP 3 470 935 B1**
(45) Date de publication et mention de la délivrance du brevet: **17.08.2022**
(21) Numéro de dépôt: 18169999.2
(22) Date de dépôt: 29.04.2018
(51) Int. Cl.: G04B 37/14, A44C 5/14

(54) **SYSTÈME DE CLIPSAGE PAR EXEMPLE POUR ATTACHER UN BRACELET À UNE MONTRE**
EINRASTSYSTEM, BEISPIELSWEISE ZUM FESTMACHEN EINES ARMBANDS AN EINER ARMBANDUHR
SNAP-FITTING SYSTEM, FOR EXAMPLE FOR ATTACHING A BAND TO A WATCH

(30) Priorité: 16.10.2017 CH 12582017
(43) Date de publication de la demande: 17.04.2019
(73) Titulaire: D'Heure en Heure Sarl, 1122 Romanel sur Morges (CH)
(72) Inventeur: CORMAILLE DE VALBRAY, Côme, 1122 Romanel sur Morges (CH)
(74) Mandataire: P&TS SA (AG, Ltd.)

(56) Documents cités:
- EP-A1- 1 635 232
- CH-A2- 702 308
- CH-A2- 709 653
- FR-A- 801 456
- FR-A1- 2 207 665
- FR-A1- 2 287 187
- FR-A1- 2 988 271

## Description

### DOMAINE TECHNIQUE ET ETAT DE LA TECHNIQUE

La présente invention concerne le domaine des montres et des parties de montres.

Plus particulièrement, la présente invention concerne un système de fixation permettant d'attacher de façon amovible un bracelet à une montre.

De façon classique, les bracelets de montre sont attachés au boîtier de ladite montre au moyen de barrettes qui comprennent un corps tubulaire contenant un ressort et deux goupilles placées à chaque extrémité dudit corps tubulaire, lesdites goupilles étant poussées vers l'extérieur par le ressort. Pour la fixation proprement dite du bracelet, chaque goupille est insérée dans un canal du bracelet et s'emboîte dans un trou formé dans les cornes du boîtier de la montre. Lorsque l'utilisateur souhaite changer de bracelet (soit parce que le bracelet actuel est usé/abîmé ou s'il en possède plusieurs différents et qu'il souhaite l'adapter à sa tenue par exemple), le déboîtage des deux goupilles de la barrette hors des cornes n'est pas facile et nécessite de préférence un outil particulier. De plus, lors du montage d'un bracelet, les goupilles de la barrette qui sont poussées par le ressort ont tendance à rayer la face interne des cornes tant qu'elles ne sont pas entrées dans le trou correspondant de la corne, un effet qui n'est pas du tout désiré avec des montres de prix élevé ou de collection dont on veut éviter tout endommagement.

Ainsi, si les moyens actuels ont l'avantage de la simplicité, ils possèdent de nombreux désavantages à l'usage.

Dans l'état de la technique, plusieurs dispositifs ont été développés comme moyens de remplacement de la barrette. Par exemple, la publication EP 1 772 072 de Hirsch Armbänder GmbH montre un premier système de goupilles actionnées par des moyens pivotants qui sont engrenés l'un dans l'autre. Le mouvement de pivotement de l'un entraîne le pivotement de l'autre et par ce pivotement des moyens, les goupilles sont entraînées en position rétractée ou en position déployée pour la fixation du bracelet au boîtier de montre. Ce système est néanmoins rigide et les deux goupilles sont entraînées ensemble de façon dépendante. En conséquence, si l'une des goupilles n'est pas en face du trou correspondant de la corne, le système connu se bloque et ne permet pas la fixation d'une des goupilles indépendamment de l'autre. De plus si l'une des goupilles est en face de son trou mais pas l'autre, le mouvement coordonné des goupilles va rayer l'intérieur de la corne du côté ou la goupille "cherche" son trou, un effet que l'on veut justement éviter. Ainsi, la solution proposée par cette publication n'est pas appropriée.

La publication FR 2 445 120 de Timex Corporation décrit un autre système de fixation amovible pour montres-bracelets. Cette solution comprend deux éléments pivotants sur lesquels sont montés directement des goupilles destinées à s'emboîter dans les trous des cornes du boîtier de la montre. Du fait du montage des goupilles sur des éléments pivotants, toute traction sur le bracelet aura tendance à déplacer les éléments dans leur position déboîtée ou désengagée ce qui va libérer le bracelet, un effet qui n'est évidemment pas souhaité. En conséquence, il est nécessaire de prévoir en plus un verrou qui bloquera les éléments pivotants en position déployée, ce verrou étant complexe à mettre en œuvre puisqu'il faut prévoir son déverrouillage volontaire (lorsqu'il est souhaité).

La publication FR 2 988 271 de la société Interstrap SAS décrit un autre système de verrouillage d'une pièce amovible interchangeable (par exemple un bracelet) à une pièce fixe (par exemple un boîtier de montre) utilisant des goupilles dont le déplacement est commandé par des bras de liaison déformables élastiquement et guidés, convergeant symétriquement vers un corps central qui est actionné par un organe de commande externe. Cette solution est compliquée car comprenant de nombreuses petites pièces et possède un gros point faible dans l'utilisation des bras de liaison déformables.

La publication FR 2 287 187 de Claude Lafond montre une attache automatique pour bracelet-montre. Cette attache comprend notamment une languette de forme complexe avec deux parties: une première partie rectiligne destinée à rester sous une doublure du bracelet et dont la longueur est telle que son extrémité libre, constituant celle de la languette, ne peut pas être prisonnière de la cage, et une seconde partie qui, intercalée entre la première partie et la platine, constitue la base de la languette, présente la forme d'un pontet, est plus courte que la première partie et est destinée à chevaucher la doublure pour la retenir en cas de décollage accidentel.

La construction décrite ne comprend pas de moyen d'actionnement de la languette, ladite languette est d'une forme compliquée avec plusieurs zones de pliage ce qui complique sa construction et l'extrémité de la languette est recouverte de la doublure du bracelet ce qui augmente son épaisseur et par voie de conséquence l'épaisseur du système de fixation.

De plus, la fermeture du système est assurée par la doublure du bracelet et non pas par la languette elle-même de sorte que, d'une part, une telle doublure est nécessaire, le positionnement de la languette par rapport à la doublure est critique lors de la fabrication pour assurer la fermeture et, d'autre part, la matière de la doublure doit être suffisamment rigide pour assurer cette fermeture ce qui peut nuire, par exemple, au confort du porteur de la montre-bracelet. Cette construction est donc très complexe et impose des ajustements très précis.

La publication FR 2 207 665 de Claude Lafond illustre un mousqueton pour bracelet-montre. Ce mousqueton est constitué par une lame métallique découpée et cambrée pour constituer une plaquette évidée dont l'une des extrémités est repliée sur elle-même pour former une cage, évidée au moins à son extrémité libre, l'autre extrémité de la lame étant solidaire d'une languette ressort ayant son extrémité recourbée pour former un crochet qui, se logeant dans la cage évidée, est apte à emprisonner la doublure du bracelet, après que la plaquette ait été introduite entre les faces encollées en vis-à-vis de cette doublure et du cuir du bracelet, et à l'entraîner dans le mouvement transversal auquel elle est soumise lors de l'ouverture et de la fermeture du mousqueton tandis que l'extrémité évidée de la cage est contournée par l'extrémité du cuir du bracelet préalablement biseautée et encollée.

Le système connu de cette publication ne comprend pas de moyen d'actionnement du mousqueton qui comprend la lame métallique ayant une forme complexe à fabriquer (découpes, pliures). De plus, la lame est entièrement recouverte par le bracelet et la doublure du bracelet ce qui augmente l'épaisseur du système.

Le brevet CH 518 697 de la société Oméga Louis Brandt & Frères décrit un bracelet de montre, qui est constitué par une bande en matière synthétique souple dont l'extrémité destinée à être fixée à une barrette de boîte de montre présente une échancrure dont la largeur est suffisante pour laisser passer la barrette de façon à permettre l'assemblage du bracelet à la barrette sans l'emploi d'aucun outil. Ce bracelet est caractérisé en ce que l'extrémité de la bande est renforcée par une armature intérieure, faite en une matière plus dure que la bande, ladite armature présentant une échancrure dont la forme correspond sensiblement à celle de l'échancrure de la bande, le tout de façon que la barrette soit maintenue par friction au fond de l'échancrure de la bande sans risque de séparation intempestive du bracelet et de la barrette.

Si le système décrit est très simple, il présente le défaut notable que toute traction sur la bande du bracelet va ouvrir l'échancrure de l'armature et par conséquent diminuer voire supprimer le maintien par friction de la barrette au fond de l'échancrure, ce qui aura pour résultat la désolidarisation du bracelet et du boîtier de la montre et l'ouverture du bracelet. Un tel fonctionnement est évidemment à éviter si le porteur ne veut pas que sa montre ne tombe ou soit perdue.

Au vu de ce qui précède, il existe un besoin de proposer des solutions qui surmontent les défauts des dispositifs connus et sont simples et faciles à mettre en œuvre.

### SOMMAIRE DE L'INVENTION

Un but de l'invention est d'améliorer les solutions connues de l'état de la technique.

Un autre but de l'invention est de proposer une solution qui soit simple, efficace et facile à mettre en œuvre et qui permette un échange facile d'un bracelet sur une montre, par exemple.

Un autre but de la présente invention est de proposer un système de fixation qui soit sûr et stable et de dimensions réduites pour son utilisation avec des bracelets fins.

Dans le cadre de l'application à la montre, par exemple la montre-bracelet, le système selon l'invention permet un échange rapide de bracelet par exemple pour monter un bracelet en cuir, ou en tissu ou en métal, ou caoutchouc (ou tout autre matière) en fonction de l'activité du porteur de la montre: par exemple, il peut décider d'utiliser un bracelet en cuir pour un effet "élégant" avec une tenue habillée, un bracelet en métal ou en tissu ou encore en matière synthétique pour des activités plus sportives, tout en conservant la même montre (c'est-à-dire le même boîtier). L'invention est particulièrement utile pour des montres d'un coût élevé mais aussi pour des montres bon-marché pour suivre des effets de mode.

Plus particulièrement, l'invention concerne un système de fixation d'un élément variable à un objet fixe, l'objet fixe étant un boitier de montre comprenant au moins une barrette et l'élément variable étant un insert pour bracelet de montre, l'insert comportant une cage pourvue d'une ouverture sensiblement opposée à un fond de la cage, la cage étant configurée pour recevoir ladite au moins une barrette par l'intermédiaire de l'ouverture; ledit système comprenant des moyens de verrouillage comprenant une lame flexible et un moyen d'actionnement de la lame flexible ayant la forme d'un bouton-poussoir ou d'un bossage et configuré pour déplacer la lame flexible entre une position initiale près de l'ouverture vers une position vers le fond de la cage. La lame flexible comprend au moins une pliure pour limiter sa course, de sorte qu'il suffit que l'extrémité libre de la lame flexible passe du côté de l'axe de la barrette situé vers le fond de la cage, pour que l'extraction de la barrette de l'insert soit possible.

Dans un mode d'exécution, la lame comprend une deuxième pliure pour maintenir le moyen d'actionnement, comme le bouton, dans une position stable.

Dans un mode d'exécution, les moyens d'attache comprennent en outre une rampe adaptée pour guider l'extraction de la barrette de l'insert.

Dans un mode d'exécution, les moyens d'attache comprennent un moyen élastique pour rattraper le jeu lorsque l'élément variable est attaché à l'élément fixe. Le moyen élastique peut être un ressort ou un autre moyen équivalent placé à un endroit approprié.

Dans un mode d'exécution, la lame comprend au moins une découpe. Les parties de la lame séparées par la découpe peuvent ainsi être alignées ou non.

Dans un mode d'exécution, la lame comprend au moins une déformation.

Dans un mode d'exécution, la lame comprend au moins une pièce rapportée.

Dans un mode d'exécution, la(les) déformation(s) de la lame a(ont) la forme d'un pont et/ou la(les) pièce(s) rapportée(s) sur la lame a(ont) la forme d'un pont. D'autres formes équivalentes sont bien entendu possibles dans la cadre de l'invention.

Dans un mode d'exécution, l'invention concerne un bracelet de montre ou insert de bracelet de montre comprenant un système selon la présente invention.

Dans un mode d'exécution, l'invention concerne une montre combinée avec un bracelet ou un insert selon la présente invention.

Les caractéristiques techniques et originalités du produit selon l'invention sont notamment les suivantes:
- ) l'insert utilisé est rigide et reprend toutes les contraintes de traction et torsion qui sont appliquées;
- ) l'insert comprend notamment une lame ressort qui est libre, dissociée et qui conserve ses caractéristiques mécaniques et élastiques;
- ) la lame peut notamment comprendre deux pliures, l'une pour limiter la course (pliure 1) et l'autre pour maintenir le bouton en position stable contre un arrêt (pliure 2);
- ) de préférence un bouton actionne la lame pour libérer la barrette;
- ) l'utilisation d'une rampe permet une extraction guidée et facile de la barrette;
- ) il suffit que la lame passe au-dessus de l'axe de la barrette pour que l'extraction soit possible de sorte que la course nécessaire de la lame est très faible ce qui permet le montage du système sur des bracelets fins.

Ces caractéristiques et avantages de même que d'autres apparaîtront de la description détaillée qui va suivre ci-dessous.

### BREVE DESCRIPTION DES DESSINS

L'invention sera mieux comprise par la description de modes d'exécution de celle-ci et des figures (vues en coupe), dans lesquelles (les figures 1 à 8 concernent des modes de réalisation non couverts par la présente invention)
La figure 1 illustre un premier mode d'exécution d'un système de fixation;
La figure 2 illustre un autre mode d'exécution d'un système de fixation;
La figure 3 illustre un autre mode d'exécution d'un système de fixation;
La figure 4 illustre un autre mode d'exécution d'un système de fixation;
La figure 5 illustre un autre mode d'exécution d'un système de fixation;
La figure 6 illustre un autre mode d'exécution d'un système de fixation;
La figure 7 illustre un autre mode d'exécution d'un système de fixation;
La figure 8 illustre le principe de fixation d'un système de fixation;
La figure 9 illustre un mode d'exécution de l'invention;
La figure 10 illustre une variante du mode d'exécution de la figure 9;
La figure 11 illustre un mode d'exécution de l'invention;
La figure 12 illustre un mode d'exécution de l'invention;
La figure 13 illustre un mode d'exécution de l'invention;
La figure 14 illustre un mode d'exécution de l'invention.

### DESCRIPTION DETAILLEE

Selon le principe de l'invention, des moyens d'attache sont formés pour permettre un clipsage facile de l'élément variable sur l'élément fixe. Plus précisément, dans un mode d'exécution, des moyens de clipsage sont ajoutés sur les bracelets d'une montre afin de faciliter le changement de bracelet de ladite montre par un simple mouvement de clipsage.

Dans un premier mode d'exécution, illustré en figure 1 (non couvert par la présente invention), on a représenté une partie d'un bracelet 1 d'une montre, à savoir la partie du bracelet 1 qui est à proximité du boîtier de la montre. Alternativement, cette partie référencée 1 peut être un insert qui se fixe au bracelet. L'extrémité de ce bracelet 1 (ou l'insert 1) comprend des moyens d'attache ou de clipsage sous forme d'un tube ouvert 2 destiné à se clipser sur une barrette 3 de la montre. De préférence, l'ouverture du tube 4 est d'une taille inférieure au diamètre de la barrette 3 afin de réaliser un clipsage stable du bracelet sur la barrette 3. Dans ce mode d'exécution, on joue donc sur une déformation élastique du tube lorsque la barrette 3 est introduite dans le tube 2. Une fois la barrette 3 à l'intérieur du tube 2 (référence 3' dans la figure 1), ledit tube 2 reprend sa configuration "au repos" et la barrette 3' est maintenue dans le tube. Pour le "déclipsage", c'est-à-dire quand on veut enlever le bracelet de la montre, il suffit de forcer le passage de la barrette 3 vers l'extérieur du tube 2, qui va la laisser passer et reprendre sa forme "au repos".

De préférence, dans ce mode d'exécution, la partie de bracelet 1 (ou le bracelet) est en matière synthétique et a été surmoulée sur le tube 2. Dans ce mode, la partie 1 peut donc être directement le bracelet (par exemple un bracelet en matière synthétique) ou alors une partie qui sera attachée sur un bracelet, que l'on nommera insert dans la suite.

En effet, il est possible d'appliquer le principe de l'invention à un bracelet dans une autre matière, par exemple en cuir ou en métal, ou autre qui ne peut pas être surmoulé sur le tube 2. Dans ce cas, on utilise l'insert 1 qui lui est surmoulé, et cet insert sera ensuite fixé au bracelet par collage, couture etc. Cette façon de faire présente un intérêt particulier quand il n'est pas possible de fixer le tube de façon durable ou simple à la matière formant le bracelet. Ce principe peut s'appliquer à tous les modes d'exécution.

Les figures 2 et 3 illustrent un autre mode d'exécution (non couvert par la présente invention) dans lequel les moyens d'attache sont formés par un élément creux 9 avec deux parties de diamètres différents, une première partie 9' ouverte et une deuxième partie 9" en forme de crochet. La barrette pénètre d'abord dans la première partie (barrette 3") et ensuite est forcée dans la deuxième partie 9" (barrette 3') qui est une position stable d'accroche. Comme il y a un bossage 10 entre les deux parties 9' et 9", la barrette va rester dans la position 3' et ne va pas ressortir. Le passage de la première partie 9' à la deuxième partie 9" se fait par exemple par déformation élastique de la partie 9' ou du bossage 10. Comme pour le mode d'exécution précédent, ce mode peut s'appliquer au bracelet directement (par exemple lorsque le bracelet est surmoulé sur la partie 9) ou à un insert 1 fixé ensuite au bracelet selon les principes de la présente invention et décrits ci-dessus.

La figure 3 illustre un mode d'exécution (non couvert par la présente invention) similaire à celui de la figure 2, mais sous une forme plus compacte dans lequel l'entrée de la première partie 9' est d'une dimension égale ou inférieure au diamètre de la barrette 3.

La figure 4 illustre un autre mode d'exécution non couvert par la présente invention. Dans ce mode le tube 2 est remplacé par un mousqueton 5. Ce système est plus sécurisé que le précédent, mais moins pratique et moins simple. De façon similaire aux modes d'exécution décrits précédemment, ce mode peut s'appliquer directement au bracelet (qui est surmoulé) ou à un insert 1 qui est aussi surmoulé, ledit insert étant ensuite attaché au bracelet. La fermeture 5' du mousqueton est illustrée en traits tiretés lors de l'introduction de la barrette 3 et en traits pleins après l'introduction de la barrette (référence 3'). Le mousqueton 5 peut être réalisée en toute matière appropriée, par exemple en plastique ou en métal.

La figure 5 illustre un autre mode d'exécution (non couvert par la présente invention) comprenant une cage recourbée 6 dans laquelle est introduite la barrette 3. Pour la maintenir dans la cage, un moyen ressort, ici un ressort à lame 7 est prévu. On peut également ajouter un bossage 8 dans la cage 6 pour éviter que la barrette 3 ne se déplace. Ce bossage 8 peut être réalisé par un bourrelet de matière, par exemple de la matière utilisée pour former la cage. Ce mode d'exécution peut par exemple servir à réaliser un insert 1 qui sera ensuite fixé au bracelet. Typiquement, ce serait le cas si l'on veut conserver un bracelet en cuir ou une autre matière qui n'est pas appropriée pour réaliser la cage. Cette cage peut donc former directement un insert qui est ensuite attaché au bracelet, par exemple par collage, couture ou autre ou elle peut être fixée à un insert qui sera attaché au bracelet. La cage 6 peut être réalisée en toute matière appropriée, par exemple en plastique ou en métal.

La figure 6 illustre un autre mode d'exécution (non couvert par la présente invention) comprenant une cage 15 par exemple en métal ou en plastique, dans laquelle un élément ressort 16 est fixé. La barrette 3 est introduite dans la cage 15 et l'élément ressort 16 permet de la maintenir dans la cage 15, par exemple au moyen de bossages 17, 18. Ces bossages peuvent par exemple être formés directement sur le ressort 16 ou par un ajout de matière approprié. Dans ce mode d'exécution, la cage 15 peut être directement intégrée dans le bracelet (qui est par exemple surmoulé) ou alors faire partie d'un insert qui sera ensuite fixé au bracelet comme décrit ci-dessus.

La figure 7 illustre un autre mode d'exécution non couvert par la présente invention. Dans ce mode, le système de fixation comprend un crochet 20 dans lequel se trouve un ressort 21 qui plaque la barrette 3 à l'intérieur du crochet 20. Ce crochet peut être une prolongation du bracelet 22 ou former un insert qui est fixé à un bracelet. La référence 23 indique le boîtier de la montre à laquelle le bracelet est attaché.

La figure 8 illustre le principe de fixation du système à un boîtier de montre selon un mode de réalisation non couvert par la présente invention. Dans cette figure, le système de fixation sera référencé 24 comme identification générale et le bracelet/insert 25 mais il est clair que tous les modes d'exécution décrits dans la présente demande peuvent être concernés par le principe exposé dans cette figure 8 et peuvent fonctionner selon ce principe. D'autres principes sont bien entendu possibles en fonction de la configuration des éléments formant le dispositif et l'invention ne se limite pas à la fixation d'un bracelet sur un boîtier de montre.

Dans une première étape (1), on insère la barrette 3 (ou un axe) dans le système de fixation 24. Cette étape s'effectue de préférence en orientant le bracelet/insert 25 à environ 90° par rapport au boîtier comme illustré. Ensuite, en (2), la barrette 3 est amenée dans sa position stable dans le système de fixation.

Finalement, en (3), le bracelet/insert 25 est amené dans sa position d'utilisation qui sera celle prise lors du port de la montre. Dans cette position, le système est naturellement verrouillé car un mouvement de sortie de la barrette est empêché par le boitier de la montre 23. On évite donc le risque de perte de la montre par ce verrouillage.

La figure 9 illustre un mode d'exécution de l'invention. Dans ce mode, le système comprend des moyens de verrouillage qui sont décrits plus en détail ci-dessous. Plus précisément, le système comprend un insert 30 qui est fixé au bracelet d'une montre par exemple. Le bracelet et l'insert 30 peuvent être attachés par différents moyens et principes (notamment en fonction des matières utilisées): collage, couture, surmoulage du bracelet sur l'insert etc. Alternativement, l'insert peut être formé directement par le bracelet et ne pas être une pièce fixée au bracelet.

Dans le mode d'exécution de la figure 9, on utilise des moyens de verrouillage qui permettent d'assurer le montage du système par exemple sur un boîtier de montre. Ces moyens de verrouillage comprennent notamment une lame flexible 31, par exemple en métal ou en tout autre matière adéquate, qui est actionnée par des moyens d'actionnement comprenant par exemple un bouton-poussoir 32. Lors du montage, il n'est pas forcément nécessaire d'actionner le bouton 32 et la barrette 3 est introduite dans l'insert en poussant la lame 31 (voir la position de la lame illustrée en traits tiretés dans le figure 9). Une fois la barrette entièrement introduite (référence 3'), la lame 31 peut revenir à sa position initiale (par exemple de repos) qui est celle illustrée en traits pleins dans la figure. Dans cet état, la barrette 3' est clipsée et ne peut plus ressortir de l'insert 30.

Lorsque l'on veut enlever le bracelet de la montre (par exemple), il est nécessaire d'actionner le bouton 32, par exemple par pression, pour repousser la lame 31 au fond de l'insert 30, dans la position illustrée par des traits tiretés pour permettre la sortie de la barrette (de 3' à 3).

Le bouton a par exemple une forme cylindrique avec une collerette 33 pour éviter qu'il ne tombe, ou d'autres moyens équivalents pour obtenir le même effet. Le bouton 32 peut bien entendu avoir toute forme appropriée et être formé en toute matière appropriée: synthétique, métal, alliages, mélanges etc.

La solution de l'utilisation d'un mécanisme avec une lame comme décrit dans la présente demande, permet de rendre la construction très fine en épaisseur, ce qui est important pour un bracelet, par exemple de montre.

Le bouton poussoir 32 peut également être fixé sur la lame (p.ex. comme une pièce rapportée), ou tout autre solution, y compris la lame 31 elle-même pourrait avoir une géométrie incluant cette fonction de bouton poussoir. Cette variante est illustrée en figure 10 et comprend les mêmes éléments que ceux décrits en référence à la figure 9. La lame 31 est toutefois différente et elle comprend un bossage 34 qui remplace le bouton poussoir 32 de la figure 9. Cette variante a l'avantage de la simplicité avec un nombre réduit de pièces nécessaires. Dans une variante, on pourrait combiner un bossage et un bouton.

Comme décrit ci-dessus, la lame 31 peut notamment comprendre deux pliures, l'une pour limiter la course (pliure 1) et l'autre pour maintenir le bouton en position stable contre un arrêt (pliure 2). Ces pliures sont illustrées dans les figures 9 et 10 par les références P1 et P2.

Comme indiqué ci-dessus, de préférence un bouton 32 actionne la lame 31 pour libérer la barrette 3. D'autres moyens équivalents au bouton, par exemple forme de la lame ou autres sont possibles et envisageables dans le cadre de l'invention.

On peut prévoir une rampe 35 sur l'insert 1 afin de permettre une extraction guidée et facile de la barrette 3, voir les figures 9 et 10. Une telle rampe 35 peut être appliquée dans tous les modes ou non.

Dans la construction selon l'invention, il suffit que la lame 31 passe au-dessus de l'axe de la barrette 3 pour que l'extraction soit possible de sorte que la course nécessaire de la lame 31 est très faible ce qui permet le montage du système sur des bracelets fins.

La figure 11 illustre un autre mode d'exécution de l'invention. Dans ce mode, le bouton 32 est articulé sur l'insert 1 par un axe 36 et comprend une extension 37 pour faciliter son actionnement par un utilisateur.

La figure 12 illustre un autre mode d'exécution de l'invention qui fait appel à un élément élastique 40, par exemple un ressort ou une lame ressort, fixé à l'intérieur de l'insert pour rattraper le jeu autour de la barrette 3. Cet élément 40 peut s'utiliser dans tous les modes d'exécution de l'invention et le jeu peut être rattrapé par exemple par les trois points d'appui sur la barrette, formés par l'élément ressort 40, la rampe 35 et la lame 31. Le sens de rattrapage du jeu est illustré dans la figure 11 par la flèche à deux sens. L'élément 40 peut avoir toute forme appropriée: arrondie ou autre.

Dans le système illustré dans la figure 12, la position de la lame au repos est que l'extrémité de la lame doit être de préférence en dessous de l'axe passant au centre de la barrette ou axe 3. La pliure de la lame permet notamment de régler la sécurité de verrouillage du bracelet qui est donnée par la distance selon l'axe Y entre l'extrémité de la lame et l'axe horizontal passant par le centre de la barrette ou axe.

La figure 13 montre différents modes d'exécution de la lame 31 selon l'invention, illustrés dans les détails 1 à 3.

Dans le détail 1: la lame 31 comprend des découpes 41 à son extrémité et les parties 42, 43, 44 sont pliées l'une par rapport à l'autre. Par exemple, les parties 42 et 44 sont dans le même plan tandis que la partie centrale 43 est pliée vers le haut. Bien entendu, le nombre de découpe n'est qu'un exemple et on peut imaginer une variante avec une seule découpe, ou plus de deux découpes.

Dans le détail 2: l'extrémité de la lame 31 comprend une déformation 45 en forme de pont. Cette déformation 45 peut être centrée (comme dans le détail 2) ou non. De même, on peut prévoir une seule déformation 45 ou plusieurs, de forme et/ou de position symétrique ou non.

Dans le détail 3: ici on a illustré un mode d'exécution avec une pièce rapportée 46 avec deux parties en forme de pont 47, 48. Dans le cadre de l'invention, on peut prévoir que la partie rapportée 46 ait une autre forme, un seul pont (comme dans le détail 2) ou plusieurs. La construction peut être symétrique ou non. La pièce rapportée peut être en toute matière appropriée, la même que la lame 31 ou non. Elle peut être fixée par tout procédé approprié (collage, soudure, vissage, formes complémentaires, insertion etc...).

Ces variantes de lames 31 et leurs équivalents sont utilisables dans tous les modes d'exécution de l'invention.

La figure 14 illustre un autre mode d'exécution de l'invention. Dans celui-ci, l'insert 30 et la lame ressort 31 possèdent une encoche ou découpe 50, respectivement 51, permettant à l'ensemble de se monter sur une boucle ardillon. L'encoche 50 a pour objectif de permettre le passage de l'ardillon d'une boucle de bracelet et ainsi de permettre l'utilisation de ce système selon l'invention sur l'interchangeabilité d'une boucle de bracelet montre ou de ceinture. Comme on le comprend aisément, l'invention a de nombreuses applications et n'est pas limitée aux exemples décrits dans la présente demande.

Ces constructions particulières de la lame permettent d'une part par le point bas d'empêcher la sortie de la barrette 3 et d'autre part, par le point haut, de limiter le jeu autour de la barrette 3.

La lame 31 est attaché à l'insert 30 ou au bracelet par tout moyen approprié: collage, vissage, couture, surmoulage (de l'insert) etc.

La présente invention n'est pas limitée aux modes d'exécution illustrés qui sont donnés à titre d'exemples illustratifs et non-limitatifs. Des variantes sont possibles dans le cadre de la protection revendiquée dans des modes d'exécution différents, ou en faisant appel à des moyens équivalents par exemple.

Par exemple, dans les modes d'exécution décrits, on peut ajouter des moyens de verrouillage et déverrouillage du système ou des moyens d'attache afin d'assurer le montage des éléments. De plus on peut également prévoir d'autres moyens facilitant la manipulation, par exemple du type bouton-poussoir. De tels moyens peuvent être combinés pour apporter à la fois la fonction de verrouillage/déverrouillage et faciliter la manipulation, comme par exemple illustré dans les modes d'exécution de l'invention.

Les caractéristiques techniques illustrées sur certains modes d'exécution peuvent s'appliquer à d'autres modes d'exécution, notamment si ces moyens ne sont pas spécifiquement discutés en relation avec ces autres modes. Par exemple, le bouton 32 (des figures 9 et 11) peut être utilisé sur tous les modes d'exécution, par exemple ceux des figures 12 à 14. Les détails 1 à 3 de la figure 13 peuvent s'appliquer aux lames des autres modes d'exécution. De nombreuses variantes peuvent donc être envisagées en combinant les caractéristiques d'un mode d'exécution avec un autre.

La présente invention et les moyens d'attache de celle-ci ont de nombreux avantages sur les systèmes connus.
- ) le système est simple et facile d'emploi. Les bracelets peuvent donc facilement être échangés, par exemple pour les adapter à une tenue ou une activité;
- ) en cas d'usure du bracelet, il peut aussi facilement être remplacé;
- ) la position du bracelet lorsque que la montre est portée est une position de sécurité dans laquelle le bracelet ne peut pas être détaché (ou "déclipsé") ce qui évite les risques de perte de la montre.

Comme indiqué ci-dessus, le système peut être formé sur le bracelet, ou attaché à celui-ci ou encore faire partie d'un insert qui est lui-même attaché à un bracelet. Le système peut être utilisé également pour attacher une boucle ardillon ou une boucle déployante à un bracelet.

Toutes matières appropriées peuvent être utilisées pour les différentes parties de l'invention, par exemple le métal ou des alliages, des matières synthétiques et autres, également en combinaison. Des moyens de renforcement peuvent aussi être prévus.

## Revendications

1. Système de fixation d'un élément variable (1) à un objet fixe (23), l'objet fixe étant un boitier de montre comprenant au moins une barrette (3) et l'élément variable étant un insert (30) pour bracelet de montre, l'insert (30) comportant une cage (15) pourvue d'une ouverture (4) sensiblement opposée à un fond (150) de la cage (15), la cage (15) étant configurée pour recevoir ladite au moins une barrette (3) par l'intermédiaire de l'ouverture (4); ledit système comprenant des moyens de verrouillage comprenant une lame flexible (31) et un moyen d'actionnement de la lame flexible (31) ayant la forme d'un bouton-poussoir (32) ou d'un bossage (34) et configuré pour déplacer la lame flexible (31) entre une position initiale près de l'ouverture (4) vers une position vers le fond (150) de la cage (15);
**caractérisé en ce que** la lame flexible (31) comprend au moins une pliure (P1) pour limiter sa course, de sorte qu'il suffit que l'extrémité libre de la lame flexible (31) passe du côté de l'axe (A) de la barrette (3) situé vers le fond (150) de la cage (15), pour que l'extraction de la barrette (3) de l'insert (30) soit possible.

2. Système selon la revendication 1, dans lequel la lame comprend une deuxième pliure (P2) pour maintenir le bouton-poussoir (32) dans une position stable.

3. Système selon l'une des revendications précédentes, dans lequel les moyens d'attache comprennent une rampe (35) adaptée pour guider l'extraction de la barrette (3) de l'insert (30).

4. Système selon l'une des revendications précédentes, dans lequel les moyens d'attache comprennent un moyen élastique (40) pour rattraper le jeu lorsque l'élément variable est attaché à l'élément fixe.

5. Système selon l'une des revendications précédentes, dans lequel ladite lame flexible (31) comprend au moins une découpe (41,51).

6. Système selon la revendication précédente, dans lequel les parties (42,43,44) de la lame flexible (31) séparées par ladite découpe (41,51) sont alignées ou non.

7. Système selon l'une des revendications précédentes, dans lequel la lame flexible (31) comprend au moins une déformation (45).

8. Système selon l'une des revendications précédentes, dans lequel la lame flexible (31) comprend au moins une pièce rapportée (46).

9. Système selon la revendication précédente, dans lequel ladite au moins une déformation (45) a la forme d'un pont et/ou ladite au moins une pièce rapportée (46) a la forme d'un pont (47,48).

10. Bracelet de montre ou insert de bracelet de montre comprenant au moins un système selon l'une des revendications précédentes.

11. Montre combinée avec un bracelet ou un insert selon la revendication précédente.

## Patentansprüche

1. System zur Befestigung eines variablen Elements (1) an einem feststehenden Objekt (23), wobei das feststehende Objekt ein Uhrgehäuse ist, das mindestens einen Steg (3) umfasst, und wobei das variable Element ein Uhrarmbandeinsatzstück (30) ist, wobei das Einsatzstück (30) einen Käfig (15) aufweist, der mit einer Öffnung (4) versehen ist, die einem Boden (150) des Käfigs (15) im Wesentlichen gegenüberliegt, wobei der Käfig (15) zur Aufnahme des mindestens einen Stegs (3) mittels der Öffnung (4) ausgestaltet ist, wobei das System Verriegelungsmittel, die eine flexible Zunge (31) umfassen, und ein Mittel zur Betätigung der flexiblen Zunge (31) umfasst, das die Form eines Druckknopfs (32) oder eines Buckels (34) hat und zum Verschieben der flexiblen Zunge (31) zwischen einer Ausgangsposition in der Nähe der Öffnung (4) und einer Position zum Boden (150) des Käfigs (15) hin ausgestaltet ist,
**dadurch gekennzeichnet, dass** die flexible Zunge (31) mindestens eine Knickstelle (P1) umfasst, um ihren Hub zu begrenzen, so dass es ausreicht, dass das freie Ende der flexiblen Zunge (31) an der Seite der zum Boden (150) des Käfigs (15) hin angeordneten Achse (A) des Stegs (3) läuft, damit das Herausziehen des Stegs (3) des Einsatzstücks (30) möglich ist.

2. System nach Anspruch 1, wobei die Zunge eine zweite Knickstelle (P2) umfasst, um den Druckknopf (32) in einer stabilen Position zu halten.

3. System nach einem der vorhergehenden Ansprüche, wobei die Anbringmittel eine Rampe (35) umfassen, die dazu ausgeführt ist, das Herausziehen des Stegs (3) aus dem Einsatzstück (30) zu führen.

4. System nach einem der vorhergehenden Ansprüche, wobei die Anbringmittel ein elastisches Mittel (40) umfassen, um das Spiel zu beseitigen, wenn das variable Element an dem feststehenden Element angebracht ist.

5. System nach einem der vorhergehenden Ansprüche, wobei die flexible Zunge (31) mindestens einen Ausschnitt (41, 51) umfasst.

6. System nach dem vorhergehenden Anspruch, wobei die durch den Ausschnitt (41, 51) getrennten Teile (42, 43, 44) der flexiblen Zunge (31) gegebenenfalls aufeinander ausgerichtet sind.

7. System nach einem der vorhergehenden Ansprüche, wobei die flexible Zunge (31) mindestens eine Deformation (45) umfasst.

8. System nach einem der vorhergehenden Ansprüche, wobei die flexible Zunge (31) mindestens eine angebrachte Komponente (46) umfasst.

9. System nach dem vorhergehenden Anspruch, wobei die mindestens eine Deformation (45) die Form einer Brücke hat und/oder die mindestens eine angebrachte Komponente (46) die Form einer Brücke (47, 48) hat.

10. Uhrarmband oder Uhrarmbandeinsatzstück, umfassend mindestens ein System nach einem der vorhergehenden Ansprüche.

11. Kombinierte Armbanduhr mit einem Armband oder einem Einsatzstück nach dem vorhergehenden Anspruch.

## Claims

1. System for fastening a variable element (1) to a fixed object (23), the fixed object being a watch case comprising at least one bar (3) and the variable element being an insert (30) for a watch strap/bracelet, the insert (30) having a cage (15) provided with an opening (4) substantially opposite to a bottom (150) of the cage (15), the cage (15) being configured to receive said at least one bar (3) by way of the opening (4); said system comprising locking means comprising a flexible blade (31) and an actuating means for actuating the flexible blade (31) having the form of a push-button (32) or of a boss (34) and configured to move the flexible blade (31) between an initial position close to the opening (4) and a position towards the bottom (150) of the cage (15); **characterized in that** the flexible blade (31) comprises at least one bend (PI) for limiting the travel thereof, such that it suffices for the free end of the flexible blade (31) to run on the side of the axis (A) of the bar (3) situated towards the bottom (150) of the cage (15) in order for the bar (3) to be able to be extracted from the insert (30).

2. System according to Claim 1, wherein the blade comprises a second bend (P2) for maintaining the push-button (32) in a stable position.

3. System according to either of the preceding claims, wherein the attachment means comprise a ramp (35) designed to guide the extraction of the bar (3) from the insert (30).

4. System according to one of the preceding claims, wherein the attachment means comprise an elastic means (40) for taking up the play when the variable element is attached to the fixed element.

5. System according to one of the preceding claims, wherein said flexible blade (31) comprises at least one cutout (41, 51).

6. System according to the preceding claim, wherein the parts (42, 43, 44) of the flexible blade (31) that are separated by said cutout (41, 51) are or are not aligned.

7. System according to one of the preceding claims, wherein the flexible blade (31) comprises at least one deformation (45).

8. System according to one of the preceding claims, wherein the flexible blade (31) comprises at least one attached component (46).

9. System according to the preceding claim, wherein said at least one deformation (45) has the form of a bridge, and/or said at least one attached component (46) has the form of a bridge (47, 48).

10. Watch strap/bracelet or watch strap/bracelet insert comprising at least one system according to one of the preceding claims.

11. Watch combined with a strap/bracelet or an insert according to the preceding claim.
